# FASCICULE DE BREVET EUROPEEN

(11) **EP 1 087 066 B1**
(45) Date de publication et mention de la délivrance du brevet: **02.11.2006**
(21) Numéro de dépôt: 00402642.3
(22) Date de dépôt: 22.09.2000
(51) Int. Cl.: E03C 1/33

(54) **Agencement de fixation d'un élément encastrable dans une ouverture d'emplacement d'une plaque de support**
Anordnung zur Befestigung eines Einbauelementes in einer Öffnung einer Trägerplatte
Arrangement for fastening a built-in element in an opening of a support panel

(30) Priorité: 24.09.1999 FR 9911956
(43) Date de publication de la demande: 28.03.2001
(73) Titulaire: Lisi Automotive Rapid, 95650 Puiseux Pontoise (FR); Schock & Co. GmbH, 73614 Schorndorf (DE)
(72) Inventeur: Leon, Jean-Pierre René, 78800 Houilles (FR); Demel, Otto, 69124 Heidelberg (DE); Nordmann, Michael, 68766 Hockenheim (DE); Probst, Alois, 94209 Regen (DE)
(74) Mandataire: Berger, Helmut

(56) Documents cités:
- EP-A- 0 029 079
- WO-A-97/39202
- DE-C- 19 530 365
- GB-A- 2 285 480
- US-A- 5 664 265

## Description

L'invention concerne un système de fixation selon le préambule de la revendication 1.

Des systèmes de fixation de ce type sont divulgués par exemple par DE 195 30 365C, GB 2 285 480, EP 0 029 079.

Dans ces systèmes de fixation connus, on utilise des vis comme moyens susceptibles d'être ancrés dans les trous d'ouvertures. Ce mode de réalisation des moyens d'ancrage complique le montage de l'élément encastrable dans l'ouverture d'emplacement.

WO 9 739 202 décrit l'utilisation d'éléments latéralement expansibles pour la fixation de crochets à une surface de support telle q'une paroi ou un plafond.

La présente invention a pour but de proposer un agencement de fixation qui pallie l'inconvénient des agencements connus.

Pour atteindre ce but, l'agencement de fixation selon l'invention est caractérisé en ce que les éléments d'ancrage en saillie et leur ouverture de réception ménagées dans l'élément encastrable sont orientées, en position d'utilisation, sensiblement perpendiculairement au plan de l'ouverture d'emplacement de la plaque de support.

Selon une caractéristique de l'invention, les éléments en saillie susceptibles d'être ancrés dans les trous borgnes sont formés par des éléments à expansion latérale à l'intérieur des trous.

Selon une autre caractéristique de l'invention, un élément à expansion est réalisé sous forme d'un ergot creux cylindrique prévu sur ledit corps de base.

Selon une autre caractéristique de l'invention, un ergot à expansion comporte dans sa partie à introduire dans le trou un certain nombre de segments radialement écartables les uns des autres.

Selon une autre caractéristique avantageuse de l'invention, les segments de l'ergot cylindrique à expansion comportent sur leur face interne des moyens en forme de came configurée de façon qu'une tige d'écartement lors de son insertion axiale dans l'ergot provoque l'écartement des segments.

L'invention sera mieux comprise, et d'autres buts, avantages et caractéristiques de celle-ci apparaîtront plus clairement à la lecture de la description qui suit d'un exemple de réalisation de la structure selon l'invention, cette description étant faite en référence aux dessins annexés.

La figure 1 est une vue en perspective d'un dispositif de retenue selon l'invention, dans sa position de travail.

La figure 2 est une vue en perspective du dispositif de fixation selon la figure 1, vue dans la direction de la flèche II de cette figure 1.

La figure 3 est une vue en perspective du dispositif de retenue selon la figure 2, mais montre celui-ci dans une position dans laquelle la partie formant agrafe est écartée.

La figure 4 est une vue latérale du dispositif de retenue selon les figures 1 et 2, dans sa position, de fixation d'un élément encastrable dans une ouverture d'emplacement d'une plaque de support.

La figure 5 est une vue en coupe le long de la ligne V-V de la figure 4, avec un rivet à expansion non encore déformé et un rivet déformé.

La figure 6 est une vue en perspective et illustre le montage d'un dispositif de retenue selon l'invention sur la face intérieure d'un élément encastrable en forme d'évier.

Les figures 7 et 8 sont des vues schématiques d'un rivet à expansion avant et après l'opération d'écartement.

Sur les figures, les chiffres de référence 1, 2 et 3 désignent respectivement une plaque de support 1, un élément encastrable prenant appui par son bord sur la plaque de support 1 et un dispositif de retenue 3 selon l'invention pour la fixation de l'élément encastrable 2 à la plaque de support 1. L'ouverture d'emplacement dans la plaque 1, dans laquelle l'élément encastrable 2 doit être monté, porte la référence 4. Comme il ressort notamment des figures 1 et 2, le dispositif de retenue 3 comporte un corps de base 6 avantageusement réalisé en matière plastique. Le corps comprend une partie médiane sensiblement parallélipédique et des brides latérales 8 qui, ainsi que des éléments de renforcement 9 s'étendant entre les brides et la partie médiane.

Les faces avant 10 des brides de fixation 8 forment la face frontale ou avant du corps de base. La partie médiane 7 est réalisée sous forme d'un bloc creux qui est ouvert dans le plan de sa face frontale et est fermé sur son côté arrière par une paroi de fond 12. Un ergot creux cylindrique 14 fait saillie de la face avant 10 de chaque bride. Les ergots peuvent être réalisés sous forme de rivets à expansion. A cette fin, chaque ergot est divisé dans l'exemple représenté par deux encoches axiales 15, 16 diamétrales et s'étendant à partir de l'extrémité libre de l'ergot, en quatre segments 17 écartables radialement, les uns des autres.

Chaque segment d'ergot ou rivet 14 présente sur sa face interne une came en forme d'une rampe 18 faisant saillie progressivement vers l'axe de l'ergot, en direction de l'extrémité libre. A chaque rivet est associée une tige d'écartement 20 qui fait saillie de la face arrière de la bride correspondante et est déplaçable en passant à travers un trou dans celle-ci, axialement dans le rivet à expansion 14. Lors de ce mouvement, l'extrémité avant de la tige glisse sur les cames en forme de rampe et pousse les extrémités des segments de rivet 14 radialement vers l'extérieur contre la paroi du trou récepteur du rivet.

Les rivets à expansion 14 sont réalisés de façon à être de matière avec les brides 8. Les tiges d'écartement peuvent également être de matière avec les brides mais sont seulement reliées à celles-ci par des minces barrettes de liaison cassables 19.

Au corps central parallélipédique est articulé en 23, au niveau de la face arrière, un organe en forme d'une plaquette 22 qui est pivotant entre une position écartée de cette face arrière et une position dans laquelle elle est appliquée contre celle-ci, comme cela est montré sur les figures 1 et 2. Cette plaquette est avantageusement de matière avec le corps de base et les articulations sont formées par exemple par deux barrettes de liaison flexibles 23.

La plaquette 22 porte une partie 25 formant agrafe en forme d'un L et réalisée en métal dans le présent exemple. Une branche 26 de la partie d'agrafe est formée par deux barrettes parallèles dont les extrémités sont retenues et déplaçables, dans le sens de la direction longitudinale, dans des évidements 28 de la plaquette 22. Ces évidements se trouvent au voisinage de l'arête longitudinale de la plaquette 22, qui s'étend parallèlement à l'arête longitudinale qui porte l'articulation 23. La seconde branche libre 29 est destinée à venir en prise sous la plaque de support dans la position de travail du dispositif de retenue et porte à ses extrémités des dents 30 recourbées vers le haut, qui peuvent pénétrer dans la face inférieure de la plaque de support.

La zone de jonction 32 des deux branches 28, 29 est configurée pour pouvoir servir d'appui à la tête 33 d'une vis 34, qui traverse la branche 29, s'étend entre les deux barrettes de la branche 26 et est vissée dans un trou fileté 36 dans la plaquette 22 entre les évidements 28. Le trou fileté traverse la plaquette. A l'état de pivotement sur le côté arrière du corps de base 7, les évidements 28 et le trou fileté 36 sont prolongés par les évidements respectivements 37 et 38 dans ce corps. Les évidements 37 et 38 traversent l'épaisseur de celui-ci, comme cela est montré clairement sur la figure 2. La zone dans laquelle les évidements 37 et 38 débouchent dans la face avant du corps de base fait saillie perpendiculairement de la face frontale et sert pour un positionnement précis du corps de base sur la face inférieure de l'élément encastrable. On voit encore sur la figure que la plaquette 22 porte sur son côté tourné vers le corps de base des éléments en forme de crochets 44 qui sont verrouillables dans des évidements correspondants 45 dans la paroi de fond du corps de base.

La figure 5 montre comment un dispositif de retenue 3 selon l'invention est fixé sur l'élément encastrable 2. Le dispositif de retenue est posé sur une console 41 sous l'élément encastrable, en faisant entrer les rivets à expansion 14 dans des trous borgnes correspondant 43 pratiqués dans la console. Après la mise en place du dispositif de retenue, les tiges d'écartement 20 sont poussées axialement dans les rivets, par un coup sur leur extrémité libre, et écartent les segments de rivets 17 de façon que les surfaces extérieures de ceux-ci soient pressées contre les parois internes des trous. Le coup sur les tiges provoque la rupture des minces barettes de liaison 19 par lesquelles les tiges sont reliées aux brides de fixation 8.

Après l'ancrage des dispositifs de retenue sous l'élément encastrable, celui-ci est placé dans l'ouverture d'emplacement 4, avec la plaquette 22 qui porte la partie d'agrafe 25 basculée en arrière. Puis la plaquette 22 est amenée à pivoter dans la position de travail représenté sur la figure dans laquelle elle est en application à la face intérieure du corps de base. Ensuite à l'aide de la vis on déplace la partie d'agrafe 25 jusqu'à ce que sa branche libre 29 vienne en prise sous la plaque de support.

Dans le mode de réalisation décrit et représenté, le corps de base et la plaquette du dispositif de retenue sont réalisés en matière plastique et la partie d'agrafe en métal. Il est bien entendu possible dans le cadre de l'invention, de réaliser l'ensemble en un même matériau, par exemple en métal ou matière plastique.

Il est à noter que les axes des rivets et des trous récepteurs des rivets peuvent présenter un certain décalage latéral pour augmenter les forces de prémontage et de montage et pour que le serrage du dispositif de retenue à l'aide de la vis provoque un cintrage supplémentaire du corps de base (réduction du décalage d'axes), ce qui augmente la force de retenue.

## Revendications

1. Système de fixation pour élément encastrable (2) comprenant au moins un dispositif de retenue (3), l'élément encastrable (2) étant susceptible d'être monté dans l'ouverture d'emplacement (4) d'une plaque de support (1), et reposant par son bord libre sur la face supérieure de celle-ci et étant susceptible d'être fixé à la plaque de support (1) par au moins un dudit dispositif de retenue (3), ledit dispositif de retenue (3) comportant un corps de base (6) susceptible d'être monté fixe sur l'élément encastrable (2) et une partie (22,25) pouvant être assemblée au corps de base (6) et susceptible de venir en appui sous la face inférieure de la plaque de support (1), la partie (22,25) susceptible de venir en appui sous la face inférieure de la plaque de support étant articulée au corps de base (6) et pouvant être amenée à pivoter dans une position dans laquelle l'élément encastrable (2) ensemble avec ledit dispositif de retenue (3) peut être mis en place dans l'ouverture d'emplacement (4), le corps de base (6) comportant des éléments d'ancrage en saillies (14) qui peuvent être engagés dans des ouvertures (43) ménagées dans l'élément encastrable (2), ces éléments d'ancrage en saillie (14) étant formés par un organe à expansion latérale (17) dans l'ouverture (43), ***caractérisé en ce que*** les éléments d'ancrage en saillie (14) et leur ouverture de réception ménagées dans l'élément encastrable (2) sont orientés, en position d'utilisation, sensiblement perpendiculairement au plan de l'ouverture d'emplacement (4) de la plaque de support (1).

2. Système de fixation selon la revendication 1, **caractérisé en ce que** l'organe à expansion latérale (14, 17) est réalisé sous forme d'un ergot cylindrique creux venant avantageusement de matière avec ledit corps de base (6).

3. Système de fixation selon l'une des revendications 2, **caractérisé en ce que** l'ergot à expansion (14) comporte, des segments à écartement radial (17), et **en ce qu'** à l'ergot à expansion est associée une tige d'écartement (20) qui est déplaçable axialement dans l'ergot à expansion pour provoquer l'expansion de l'ergot à expansion par écartement des segments.

4. Système de fixation selon la revendication 3, **caractérisé en ce que** les segments à écartement radial (17) de l'ergot à expansion comportent sur les faces internes des cames en forme de rampes de façon à produire, en coopérant avec la tige d'écartement (20), l'effet d'écartement lors de l'introduction de la tige dans l'ergot.

5. Système de fixation selon l'une des revendications 3 ou 4, **caractérisé en ce que** les ergots à expansion latérale (14) font saillie de la face avant (10) de brides de fixation (8) du corps de base (6) du dispositif de retenue (3), et **en ce que** les tiges d'écartement (20) font saillie de la face arrière des brides de fixation (8) en étant en alignement axial avec les ergots (14) et en étant susceptibles d'être introduites dans les ergots (14) à travers un trou traversant les brides (8).

6. Système de fixation selon l'une des revendications 4, **caractérisé en ce que** les ergots à expansion latérale (14) viennent de matière avec les brides de fixation (8).

7. Système de fixation selon la revendication 6, **caractérisé en ce que** les tiges d'écartement (20) sont reliées aux brides de fixation (8) par des barrettes de liaison cassables (19).

8. Système de fixation selon la revendication 6, **caractérisé en ce que** les barrettes de liaison (19) sont réalisées en une pièce avec les brides (8) et les tiges d'écartement (20).

## Claims

1. System for fixing a built-in element (2) comprising at least one retaining device (3), the built-in device able to be mounted in the slot opening (4) of a support panel (1) and resting via its free edge on the upper surface thereof and able to be fixed to the support panel (1) by at least one said retaining device (3), said retaining device (3) comprising a base body able to be fixedly mounted onto the built-in element (2) and one part (22, 25) able to be assembled to the base body (6) and able to come to bear against the undersurface of the support plate (1), the part (22, 25) that is able to bear against the undersurface of the support panel being articulated to the base body (6) and can be caused to pivot in a position in which the built-in element (2) together with said retaining device (3) can be positioned in the slot opening (4), the base body (6) comprising projecting anchor elements (14) which can be engaged in openings (43) arranged in the built-in element (2), these projecting anchor elements (14) being formed by a side expanding member (17) in the opening (43), **characterized in that** the projecting anchor elements (14) and their receiver openings arranged in the built-in element (2) are oriented, when in use, substantially perpendicular to the plane of the slot opening (4) of the support panel (1).

2. Fixing system as in claim 1, **characterized in that** the side expanding member (14) is made in the form of a hollow cylindrical lug advantageously made in one piece with said base body (6).

3. Fixing system as in claim 2, **characterized in that** the expanding lug (14) comprises segments with radial spacing (17), and **in that** the expanding lug is associated with a spacer rod (20) which can be moved axially in the expanding lug to cause expansion of the expanding lug by spacing of the segments.

4. Fixing system as in claim 3, **characterized in that** the segments with radial spacing (17) of the expanding lug, on their inner surfaces, comprise cams in the form of ramps so as to produce the spacing effect by cooperating with the spacer rod (20) when the rod is inserted in the lug.

5. Fixing system as in either of claims 3 or 4, **characterized in that** the side expanding lugs (14) project from the front surface (10) of attachment flanges (8) of the base body (6) of the retaining device (3), and **in that** the spacer rods (20) project from the rear surface of the attachment flanges (8) being axially aligned with the lugs (14) and capable of being inserted in the lugs (14) via a hole passing through the flanges (8).

6. Fixing system as in claim 4, **characterized in that** the side expanding lugs (14) are made in one piece with the attachment flanges (8).

7. Fixing system as in claim 6, **characterized in that** the spacer rods (20) are connected to the attachment flanges (8) via breakable connecting straps (19).

8. Fixing system as in claim 6, **characterized in that** the connecting straps (19) are made in one piece with the flanges (8) and spacer rods (20).

## Patentansprüche

1. Befestigungssystem für ein Einbauelement (2), mindestens eine Rückhaltevorrichtung (3) umfassend, wobei das Einbauelement (2) in die Öffnung zur Platzierung (4) einer Trägerplatte (1) montierbar ist, und sich mit seinem freien Rand auf der Oberseite dieser abstützt und an der Trägerplatte (1) durch mindestens eines der besagten Rückhalteelemente (3) befestigt werden kann, wobei das besagte Rückhalteelement (3) einen Basiskörper (6) umfasst, der starr auf dem Einbauelement (2) montierbar ist, und einen Abschnitt (22, 25), der mit dem Basiskörper (6) verbunden werden kann und unter der Unterseite der Trägerplatte (1) zur Abstützung gelangt, wobei der Abschnitt (22, 25), der unter der Unterseite der Trägerplatte zur Abstützung gelangt, an den Basiskörper (6) angelenkt ist und in eine Stellung schwenken kann, in der das Einbauelement (2) gemeinsam mit dem besagten Rückhalteelement (3) in die Aufnahmeöffnung (4) eingesetzt werden kann, wobei der Basiskörper (6) hervorstehende Verankerungselemente (14) umfasst, die in die in das Einbauelement (2) eingearbeiteten Öffnungen (43) eingeführt werden können, wobei diese hervorstehenden Verankerungselemente (14) von einem Organ (17) gebildet werden, das sich seitlich in die Öffnung (43) ausdehnt, ***dadurch gekennzeichnet, dass*** die hervorstehenden Verankerungselemente (14) und ihre in das Einbauelement (2) eingearbeiteten Öffnungen in Nutzungsstellung etwa senkrecht zur Ebene der Öffnung (4) zur Platzierung der Trägerplatte (1) ausgerichtet sind.

2. Befestigungssystem nach Anspruch 1, **dadurch gekennzeichnet, dass** das Organ zur seitlichen Ausdehnung (14, 17) in Form eines hohlen zylindrischen Zapfens realisiert ist, das sich vorzugsweise aus dem Werkstoff des besagten Sasiskörper (6) entwickelt.

3. Befestigungssystem nach Anspruch 2, **dadurch gekennzeichnet, dass** der Ausdehnungszapfen (14) radiale Abstandssegmente (17) umfasst, und dadurch, dass mit dem Ausdehnungszapfen eine Abstandsstange (20) verbunden ist, die axial in den Ausdehnungszapfen verschiebbar ist, um die Ausdehnung des Ausdehnungszapfens durch Beabstandung der Segmente hervorzurufen.

4. Befestigungssystem nach Anspruch 3, **dadurch gekennzeichnet, dass** die Segmente zur radialen Beabstandung (17) des Ausdehnungszapfens auf den Innenseiten rampenförmige Vorsprünge umfassen, so dass im Zusammenwirken mit der Abstandsstange (20) die Beabstandungswirkung beim Einführen der Stange in den Zapfen hervorgerufen wird.

5. Befestigungssystem nach einem der Ansprüche 3 oder 4, **dadurch gekennzeichnet, dass** die Zapfen zur seitlichen Ausdehnung (14) über die Vorderseite (10) von Befestigungsflanschen (8) des Basiskörpers (6) der Rückhaltevorrichtung (3) überstehen, und dadurch, dass die Abstandsstangen (20) über die Rückseite der Befestigungsflansche (8) überstehen, wobei sie axial mit den Zapfen (14) ausgerichtet sind und in die Zapfen (14) durch eine Öffnung, welche die Flansche (8) durchquert, eingeführt werden können.

6. Befestigungssystem nach Anspruch 4, **dadurch gekennzeichnet, dass** sich die Zapfen zur seitlichen Ausdehnung (14) aus dem Material der Befestigungsflansche (8) entwickeln.

7. Befestigungssystem nach Anspruch 6, **dadurch gekennzeichnet, dass** die Abstandsstangen (20) mit den Befestigungsflanschen (8) durch zerbrechbare Verbindungsstege (19) verbunden sind.

8. Befestigungssystem nach Anspruch 6, **dadurch gekennzeichnet, dass** die verbindungsstege (19) mit den Flanschen (8) und den Abstandsstangen (20) aus einem Stück gefertigt sind.
